# EUROPÄISCHE PATENTSCHRIFT

(11) **EP 0 472 514 B1**
(45) Veröffentlichungstag und Bekanntmachung des Hinweises auf die Patenterteilung: **11.03.1998**
(21) Anmeldenummer: 91890161.2
(22) Anmeldetag: 22.07.1991
(51) Int. Cl.: E04H 7/18, B65D 90/04

(54) **Behälter für Flüssigkeiten und Verfahren zur Herstellung des Behälters**
Container for liquids and construction process for this container
Réservoir pour liquides et son procédé de fabrication

(30) Priorität: 26.07.1990 AT 1563/90
(43) Veröffentlichungstag der Anmeldung: 26.02.1992
(73) Patentinhaber: BERNDORF METALL- UND BÄDERBAUGESELLSCHAFT M.B.H., A-2560 Berndorf (AT)
(72) Erfinder: Mitterecker, Leonhard, A-2560 Berndorf (AT)
(74) Vertreter: Widtmann, Georg, Dipl.-Ing. Dr. techn.

(56) Entgegenhaltungen:
- CH-A- 580 736
- DE-U- 8 632 864
- FR-A- 2 262 177
- GB-A- 909 727
- US-A- 2 326 010

## Beschreibung

Die Erfindung bezieht sich auf einen Behälter für Flüssigkeiten mit einer den hydraulischen Druck aufnehmenden äußeren Behälterwandung und ein Verfahren zur Herstellung eines derartigen Behälters.

Bei Behältern für Flüssigkeiten wird sehr oft eine Zweiteilung der Aufgaben vorgenommen. Zur Aufnahme der hydrostatischen Belastung oder auch des Erddruckes wird ein Mauerwerk vorgesehen. Dieses Mauerwerk kann beispielsweise mit Ziegeln, Beton od. dgl. aufgebaut sein. Im Inneren des Behälters kann entweder eine Mörtelschichte, z. B. aus wasserfestem Beton oder eine andere Dichthaut vorgesehen sein. Mörtelschichten besitzen den Nachteil, daß sie eine hohe Reparaturanfälligkeit aufweisen.

Dichthäute, die insbesondere bei Schwimmbecken einen weiten Einsatz finden, die aus Kunststoffolien aufgebaut sind, führen kurzfristig zum Erfolg, wobei einerseits die UV-Strahlung zur Zerstörung der Folie führen und anderseits die Weiterreißfestigkeit gering ist, so daß es bei dynamischen Belastungen, wie es ein variabler Füllstand in einem Flüssigkeitsbehälter darstellt, selbst bei geringfügigen Einrissen zu einer Zerstörung der Folie kommen kann. Ein weiterer Nachteil der Kunststoffolien besteht darin, daß diese, so mit Weichmachern aufgebaut, diese an die Flüssigkeit abgeben, womit eine Versprödung und damit wesentliche Verschlechterung der mechanischen Eigenschaften eintritt.

Es besteht weiters die Möglichkeit, als Dichthaut eine in situ erzeugte Beschichtung aus Kunststoff vorzusehen. Für diesen Zweck kommen insbesondere Polyesterharze in Frage, die entweder mit Glasmatten oder mit Glasfasern verarbeitet werden, um der Beschichtung eine genügende mechanische Beständigkeit zu verleihen. Diese Beschichtungen werden entweder im Handauflegeverfahren, welches sehr aufwendig ist, oder im Spritzverfahren aufgebracht. Eine Voraussetzung für eine derartige Beschichtung ist allerdings, daß der Untergrund besonders eben ausgestaltet wird und daß die Beschichtung eine gute mechanische Verbindung mit dem Untergrund aufweist. Derartige Beschichtungen weisen in der Regel den Nachteil auf, daß sie sich bei den geringsten thermischen und/oder dynamischen Belastungen vom Untergrund lösen und sodann kurzfristig zerstört werden. Weiters ist eine derartige glasfaserverstärkte Polyesterbeschichtung selbst gegenüber Wasser nicht korrosionsbeständig, da die Glasfasern einer Korrosion unterliegen, so daß neben einem ungünstig wirkenden optischen Eindruck die Oberfläche der Beschichtung wesentlich vergrößert wird, und es auf Grund der rauhen Struktur zu Ablagerung von den selbst in hochreinen Flüssigkeiten vorhandenen Verunreinigungen kommt, die gegebenenfalls als Infektionsherde dienen.

Weitere bewährte Behälter für Flüssigkeiten weisen eine Innenabdichtung aus korrosionsbeständigem Stahlblech auf. Dieses Blech wird vor Ort sowohl am Boden als auch an Wandflächen mit dem tragenden Mauerwerk verbunden, wonach eine flüssigkeitsdichte Verbindung der Bleche untereinander vorgenommen wird. Dabei wird so vorgegangen, daß an vorgegebenen Stellen der Bleche Bohrungen vorgesehen werden und korrespondierend dazu in der Wand Dübeln angeordnet werden. Die Verbindung zwischen der Wandung der Blechverkleidung wird sodann durch Schrauben durchgeführt. Hiebei muß mit besonderer Genauigkeit vorgegangen werden, da die Bohrungen in den einzelnen Blechen lediglich so groß ausgestaltet werden können, daß sie vom Kopf der Schraube abgedeckt werden, da sonst Undichtigkeitsstellen auftreten, die in der Regel permanent mit Flüssigkeit beaufschlagt sind.

In der CH-A-580 736, welche dem nächstliegenden Stand der Technik darstellt, wird die Konstruktion eines metallischen Behälters beschrieben entsprechend dem Oberteil des Anspruchs 1, welcher mit einer Betonwandfläche verbunden ist. Die Befestigung des metallischen Behälters soll elektrisch isoliert erfolgen, um Korrosionen, u. zw. sowohl chemische als auch elektrochemische, zu begrenzen. In einer Betonwand wird bei der Herstellung desselben eine Platte mit Pratzen eingegossen. Diese Platte trägt ihrerseits einen Bügel, welcher flächlich eine geringere Ausdehnung aufweist als die Platte der Befestigung in der Wandung. Diescr Bügel weist zwei Bohrungen auf, durch welche Schrauben geführt sind, die durch Scheiben und Muffen aus elektrischem Isolationsmaterial elektrisch isoliert vom Bügel sind, und eine Isolierplatte aus glasfaserverstärktem Kunststoff, eine Platte aus Asbest sowie eine metallische Platte tragen. Diese metallische Platte, welche erneut kleiner ist als der Bügel und damit wesentlich kleiner als die Platte, welche über Pratzen in der Betonwand befestigt ist, trägt die weitere Platte der flüssigkeitsdichten Auskleidung über eine Schweißnaht. Eine derartige Konstruktion erfordert eine besonders genaue Montage, um die erforderlichen geringsten Toleranzen zu gewährleisten.

Der FR-A-2 262 177 ist ein Behälter für einen Reaktor zu entnehmen. Es soll dort eine besonders plane Verkleidung vorgesehen werden, ohne daß die Trägerwand aus Beton im unbearbeiteten Zustand die entsprechende Ausbildung aufweisen muß. Ein L-förmiger Winkel wird über eine Schraube mit dem Betonkörper verbunden. Mehrere derartige Winkel tragen über eine Schweißnaht ein im Querschnitt winkelförmiges Profil, wobei die Schenkel der Winkel und der Profile gegeneinander verschiebbar sind, bis eine plane Anlage für die Bleche gegeben ist. In dieser Stellung werden sodann Profil und Winkel verbunden, worauf das Profil mit dem zu verbindenden Blech verschweißt wird. Die Konstruktion zur planen Ausbildung einer Behälterwandung ist besonders aufwendig und benötigt zur genauen Ausführung einen besonders hohen manuellen Aufwand.

Die Erfindung hat sich zur Aufgabe gestellt, einen Behälter und ein Verfahren zur Herstellung eines Bchälters zu schaffen, bei dem eine den hydraulischen Druck aufnehmende Behälterwandung entweder bei der Ersterrichtung oder bei der nachträglichen Abdichtung mit einer sowohl mechanisch als auch chemisch besonders beständigen Abdichtung versehen ist, wobei weiters eine hochstandfeste Verbindung zwischen Innenverkleidung des Behälters und der Wandung gegeben sein soll, die an genau vorbestimmten Stellen der Verkleidung vorgesehen sind, wohingegen die Befestigungsstelle an der Wandung einer größeren Toleranz unterliegt. Eine weitere Aufgabe der vorliegenden Erfindung ist, eine derartige Befestigung vorzusehen, die eine mechanisch hochbeständige Verbindung selbst bei schlechter Oberflächenbeschaffenheit der Behälterinnenwandung erlaubt.

Der erfindungsgemäße Behälter für Flüssigkeiten mit einer den hydraulischen Druck aufnehmenden äußeren Behälterwandung, welche mit Ziegeln, Beton od. dgl. aufgebaut ist, mit einer flüssigkeitsdichten metallischen Verkleidung aus mehreren flüssigkeitsdicht verbundenen Blechen, die über Befestigungselemente mit der Behälterwandung verbunden sind, besteht im wesentlichen darin, daß die zum Behälterinneren weisenden Enden der in der Behälterwandung in Bohrungen angeordneten Befestigungselemente jeweils mit einem Blechplättchen, z. B. Blechronde, mit einer größeren Fläche als der Endbereich des Befestigungselementes verbunden, insbesondere verschweißt, sind, das seinerseits mit zumindest einem Blech, vorzugsweise unmittelbar, verbunden, insbesondere verschweißt, ist. Mit der Anordnung der Befestigungselemente in Bohrungen in der Behälterwandung können die Befestigungselemente an einer vorbestimmten Stelle der errichteten Wandung vorgenommen werden, wodurch Reparaturarbeiten besonders einfach und exakt erfolgen können. Die Bohrungen können vorab oder auch gemeinsam mit dem Setzen der Befestigungselemente in der Wandung erstellt werden. Durch die Blechplättchen, die am zum Behälterinneren weisenden Ende der Befestigungselemente angeordnet sind, ist die Fläche zur Verbindung der Bleche mit der Behälterwandung beliebig vergrößerbar, so daß eine Übereinstimmung der mit größeren Toleranzen errichteten Behälterwandung und der mit hoher Genauigkeit ausführbaren Verkleidung einfach ereicht werden kann. Dies ist insbesondere bei der Innenverkleidung von undichten und zu sanierenden Flüssigkeitsbehältern von besonderer Bedeutung.

Weist das Blechplättchen eine Bohrung auf, die mit dem zum Behälterinneren weisenden Ende des Befestigungselementes zur Verbindung beider miteinander kooperiert, so kann eine besonders leichte Positionierung des Blechplättchens vorgenommen werden, wobei weiters eine besonders einfache und standfeste Verbindung beider mit geringem Aufwand erreicht werden kann.

Weist das Befestigungselement ein Innengewinde auf, in das über eine Bohrung des Blechplättchens eine Schraube eingreift, deren Kopf das Blechplättchen gegen das Befestigungselement hält, so ist eine lösbare Verbindung des Blechplättchens mit der Wand realisiert, die auch einen Austausch der Blechplättchen während der Montage mit geringem Aufwand ermöglicht.

Ist der Bereich der Bohrung im Blechplättchen gegenüber dem restlichen Blechplättchen abgesenkt, so kann die Verkleidung auch in diesem Bereich an der Behälterwandung anliegen, wobei entweder der Kopf einer Schraubc oder auch die Linse einer Verschweißung mit der restlichen Oberfläche des Blechplättchens abschließen kann.

Ist das Blechplättchen auf der nach Innen weisenden Fläche der Behälterwandung und/oder der abgesenkte Bereich in der Behälterwandung angeordnet, so kann ein Anliegen der Bleche an der Behälterinnenwandung besonders einfach realisiert werden, ohne Tiefziehungen an den Blechen vorzunehmen.

Sind die Bleche an ihren Rändern mit den Blechplättchen verbunden, insbesondere verschweißt, so kann eine mechanisch besonders günstige Verbindung vorgesehen, die auch, da besonders leicht zugänglich, ohne großen Aufwand besonders einfach realisiert werden kann.

Überlappen die Bleche einander, wobei unter dem Bereich der Überlappung die Blechplättchen teilweise angeordnet sind und zumindest über den Rand des mit diesem verbundenen Bleches reichen, so kann einerseits die Verbindung zwischen Blech und Blechplättchen exakt und einfach realisiert werden, wobei weiters das weitere Blech ebenfalls in seinem Randbereich indirekt mit der Wand starr verbunden ist.

Sind entlang eines Randes der Bleche mehrere Blechplättchen vorgesehen, so kann eine besonders gute Anpassung an die mechanische und thermische Belastung des Behälters auf einfache Art und Weise durchgeführt werden.

Sind entlang des oberen Bereiches der Verkleidung die Bleche zum Behälterinneren abgewinkelt und in diesem Bereich mit den Blechplättchen verbunden, so muß keine Durchbrechung in den Blechen zur Verbindung derselben mit den Blechplättchen vorgesehen sein, wobei eine großflächige Verbindung zwischen Blechplättchen und den Blechen der Verkleidung auf Grund der einfachen Zugänglichkeit besonders standfest ausgeführt werden kann.

Ist der abgewinkelte Bereich gegenüber der Behälterwandung und gegebenenfalls den Blechplättchen mit einer Dichtmasse, z. B. Silikonkautschuk, abgedichtet, so kann selbst bei irrtümlicher Überfüllung des Flüssigkeitsbehälters ein Eintritt der Flüssigkeit zwischen Verkleidung und gemauerter Wandung vermieden werden. Auch ist dadurch eine Verunreinigung des Spaltes sicher vermieden, wobei die Verbindung, beispielsweise durch gefrierendes Wasser oder wachsende biologische Substanzen, wie Pflanzen, einfach bereits in der Anfangsphase vermieden werden können.

Ist das Befestigungselement ein Befestigungsanker, insbesondere Schlaganker, so kann eine besonders große Kraftaufnahme bei exakt in der Behälterwandung angeordneten Befestigungselement realisiert werden.

Ist das Befestigungselement ein metallischer Spreizdübel, so kann einer Überbelastung durch eine begrenzte Beweglichkeit quer zur Behälterwandung Rechnung getragen werden.

Dient das Spreizelement des Befestigungselementes auch zur Befestigung des Blechplättchens, so erfolgt erst bei Montage des Blechplättchens die Verbindung des Befestigungselementes mit der Wandung des Behälters.

Das erfindungsgemäße Verfahren zur Herstellung eines Behälters, wobei an einer äußeren Behälterwandung Befestigungselemente angeordnet und diese mit einer Verkleidung mit Blechen verbunden werden, besteht im wesentlichen darin, daß in der Behälterwandung Bohrungen quer zu dieser vorgesehen werden und in diese die Befestigungselemente, welche mit einem Blechplättchen verbunden sind oder werden, eingeführt werden, worauf die Blechplättchen mit zumindest einem Blech der Verkleidung verbunden, insbesondere verschweißt, werden und die Bleche miteinander fluiddicht verschweißt werden. Durch diese Vorgangsweise wird die Fläche der Verbindung zwischen den Blechen der Verkleidung und der Behälterwandung auf einfache Art und Weise erhöht, so daß eine hohe Anzahl von Verbindungen zwischen Blech und Behälterwandung realisiert werden können, ohne die Dichtheit der Verkleidung zu beeinträchtigen. Es können auch die Bleche je nach erforderlichem Arbeitsablauf exakt und spannungsfrei fluiddicht miteinander verschweißt werden.

Werden die Bleche, welche entlang des oberen Bereiches der Verkleidung mit den Blechplättchen verbunden werden, zuvor an ihrem oberen Bereich abgewinkelt, so kann eine besonders großflächige und stabile Verbindung der Verkleidungsbleche mit der Behälterwandung realisiert werden, wobei gleichzeitig durch die Abwinkelung eine Versteifung des oberen Behälterrandes erreicht wird.

Wird die Verbindung zwischen der Behälterwandung und den Blechen, gegebenenfalls den Blechplättchen, zusätzlich mit einer Dichtmasse, insbesondere Silikonkautschuk, abgedichtet, so können Ungenauigkeiten der Behälterwandung,welche beispielsweise zum Eintritt von Verunreinigungen od. dgl. Anlaß bieten, besonders einfach vermieden werden.

Im folgenden wird die Erfindung anhand der Zeichnungen näher erläutert.

Es zeigen:
Fig. 1 den Querschnitt durch eine Behälterwandung mit daran befestigten Verkleidungsblechen,
Fig. 2 und 3 den Bereich der Verbindung zwischen Blechen und Behälterwandung im Schnitt,
Fig. 4 den oberen Bereich der Verbindung zwischen den Blechen und der Behälterwandung im Schnitt und
Fig. 5 ein Blechplättchen in Draufsicht.

In Bohrungen der Behälterwandung 2 sind Befestigungselemente 1 angeordnet, die als Spreizanker ausgebildet sind. Anstelle von Spreizankern können auch metallische Dübel od. dgl. Verwendung finden.

Bei dem in Fig. 1 dargestellten Behälter weist sowohl die im wesentlichen senkrecht bzw. waagrecht angeordnete Behälterwandung 2 Befestigungselemente 1 auf, wobei lediglich die am oberen Rand der Verkleidung angeordneten Befestigungselemente 1 mit Blechplättchen 3 verbunden sind. Das Blech 11 ist an seinem oberen Rand über das Blechplättchen 3 mit dem Befestigungselement 1 mit der Wandung 2 verbunden. Das Blech 13 ist über eine Rundung rechtwinkelig abgebogen, so daß es mit den Befestigungselementen 1, die im senkrechten und im waagrechten Bereich der Behälterwandung angeordnet sind, verbunden werden kann. Wie ersichtlich, ist bei nicht angeordneten Blechplättchen eine besonders schwere exakte Posisitionierung der Bleche, u. zw. sowohl der senkrecht als auch waagrecht angeordneten Bleche 11 und 4 bzw. des um den Übergangsbereich abgewinkelten Bleches 13 gegeben. Werden Verbindungen gemäß der Fig. 2 und 3 realisiert, so kann eine besonders genaue Positionierung durchgeführt werden.

Bei der in Fig. 2 dargestellten Verbindung weist das Befestigungselement 1 eine Spreizfläche 5 auf, die durch die Schraube 6 beaufschlagt wird. Die Schraube 6 dient gleichzeitig zur Befestigung des Blechplättchens 3 an dem Befestigungselement 1. Durch Einschrauben der Schraube 6 werden die Spreizflächen des Befestigungselementes 1 gegen die Flächen der Bohrung in der Behälterwandung 2 gepreßt, so daß eine exakte Positionierung des Blechplättchens 3 auf der Oberfläche der Behälterwandung 2 gewährleistet ist. Das Blechplättchen weist seinerseits eine Absenkung im Bereich des Kopfes der Schraube 6 auf. Die Bleche 4 sind im Bereich des Blechplättchens gekröpft, so daß sie einerseits an der Behälterwandung und anderseits am Blechplättchen 3 plan anliegen können. Eines der Bleche 4 ist über eine Schweißverbindung mit dem Blechplättchen 3 verbunden, wohingegen das andere Blech 4 über das darunterliegende Blech greift und die freistehende Kante des überlappenden Bereiches der Bleche zur Verschweißung derselben dient.

Das Befestigungselement kann bereits vor seiner Positionierung in der Wandung das Blechplättchen aufweisen, das z. B. mit diesem verschweißt ist. Eine einstückige Ausbildung des Befestigungselementes mit dem Blechplättchen kann für bestimmte Anwendungen von Vorteil sein.

Wie in Fig. 3 dargestellt, kann das Blechplättchen auch mit einer Bohrung 8 ausgeführt werden, wobei die Verbindung zwischen dem Befestigungselement 9 und dem Blechplättchen 7 über ein Klemmelement 10, das das Befestigungselement in der Wandung fixiert bzw. verankert, realisiert ist. Das Blechplättchen ist im Bereich seiner Verbindung mit dem Befestigungselement nicht abgesenkt, sondern plan ausgeführt.

Bei Ausführung des Befestigungselementes als Schlaganker, welcher insbesondere das Blechplättchen bereits vor Montage trägt, wird nach Positionierung dessselben in einer Bohrung der Wandung durch einen in die Offnung desselben eingeführten Dorn, z. B. über ein Klemmelement, eine Verankerung in der Wandung durch Auseinanderspreizen des Endbereiches durchgeführt.

Bei dem in Fig. 4 dargestellten oberen Bereich des Behälters ist die Verbindung im abgewinkelten Bereich des Bleches 11 mit dem Blechplättchen 3 über eine Schweißung 14 durchgeführt. Die Verbindung zwischen Blech, Blechplättchen und Wandung ist durch eine Dichtmasse 12 aus Silikonkautschuk abgedichtet. Das Blechplättchen kann eine kreisförmige Fläche oder auch, wie in Fig. 5 dargestellt, unterschiedliche Längserstreckungen aufweisen, so daß den unterschiedlich auftretenden Längenunterschieden einfach Rechnung getragen werden kann.

Durch die Bohrung 8 im Blechplättchen 3, 7 kann auch die Verbindung desselben mit dem Befestigungselement, z. B. durch Kleben, aber insbesondere durch Schweißen, erfolgen.

Bei der Verkleidung von neuerrichteten oder auch zu sanierenden Flüssigkeitsbehältern wird nun so vorgegangen, daß in der Behälterwandung Bohrungen niedergebracht werden, in welchen sodann die Befestigungselemente mit oder ohne Blechplättchen angeordnet werden. Gegebenenfalls werden die Befestigungselemente sodann mit den Blechplättchen verbunden, wobei diese Verbindung so erfolgt, daß ein Befestigungselement mit einem Blechplättchen verbunden wird. Sodann werden die Bleche im Inneren des Behälters so angeordnet, daß die Ränder der Bleche über den Blechplättchen zu liegen kommen, worauf die Bleche mit den Blechplättchen durch Schweißung verbunden werden. Die weiteren Bleche, welche sodann die bereits mit der Behälterwandung verbundenen Bleche überlappen, werden ihrerseits mit der Wandung verbunden, wonach der überlappende Bereich der Bleche durch eine flüssigkeitsdichte Verschweißung miteinander verbunden werden.

## Patentansprüche

1. Behälter für Flüssigkeiten mit einer den hydraulischen Druck aufnehmenden äußeren Behälterwandung (2), welche mit Ziegeln, Beton od. dgl. aufgebaut ist, mit einer flüssigkeitsdichten metallischen Verkleidung aus mehreren flüssigkeitsdicht verbundenen Blechen (4, 11), die über Befestigungselemente (1, 9) mit der Behälterwandung (2) verbunden sind, dadurch gekennzeichnet, daß die zum Behälterinneren weisenden Enden der in der Behälterwandung in Bohrungen angeordneten Befestigungselemente (1, 9) jeweils mit einem Blechplättchen (3, 7), z. B. Blechronde, mit einer größeren Fläche als der Endbereich des Befestigungselementes verbunden, insbesondere verschweißt, sind, das seinerseits mit zumindest einem Blech (4, 11, 13), vorzugsweise unmittelbar, verbunden, insbesondere verschweißt, ist.

2. Behälter nach Anspruch 1, dadurch gekennzeichnet, daß das Blechplättchen (3, 7) eine Bohrung (8) aufweist, die mit dem zum Behälterinneren weisenden Ende des Befestigungselementes zur Verbindung beider miteinander kooperiert.

3. Behälter nach Anspruch 1 oder 2, dadurch gekennzeichnet, daß das Befestigungselement (1) ein Innengewinde aufweist, in das über eine Bohrung (8) des Blechplättchens eine Schraube (6) eingreift, deren Kopf das Blechplättchen (3) gegen das Befestigungselement (1) hält.

4. Behälter nach einem der Ansprüche 1, 2 oder 3, dadurch gekennzeichnet, daß der Bereich der Bohrung (8) im Blechplättchen (3, 7) gegenüber den restlichen Blechplättchen abgesenkt ist.

5. Behälter nach einem der Ansprüche 1 bis 4, dadurch gekennzeichnet, daß das Blechplättchen auf der nach innen weisenden Fläche der Behälterwandung und/oder der abgesenkte Bereich in der Behälterwandung angeordnet ist (Fig. 2).

6. Behälter nach einem der Ansprüche 1 bis 4, dadurch gekennzeichnet, daß die Bleche an ihren Rändern mit den Blechplättchen verbunden, insbesondere verschweißt, sind (Fig. 2, Fig. 3).

7. Behälter nach einem der Ansprüche 1 bis 6, dadurch gekennzeichnet, daß die Bleche (4) einander überlappen, wobei unter dem Bereich der Überlappung die Blechplättchen (3) teilweise angeordnet sind und zumindest über den Rand des mit diesem verbundenen Bleches reichen.

8. Behälter nach einem der Ansprüche 1 bis 7, dadurch gekennzeichnet, daß entlang eines Randes der Bleche mehrere Blechplättchen vorgesehen sind (Fig. 1).

9. Behälter nach einem der Ansprüche 1 bis 8, dadurch gekennzeichnet, daß entlang des oberen Bereiches der Verkleidung die Bleche (4) zum Behälterinneren abgewinkelt sind und in diesem Bereich mit den Blechplättchen (3) verbunden sind (Fig. 1).

10. Behälter nach Anspruch 9, dadurch gekennzeichnet, daß die abgewinkelten Bereiche gegenüber der Behälterwandung (2) und gegebenenfalls den Blechplättchen (3, 7) mit einer Dichtmasse (12), insbesondere Silikonkautschuk, abgedichtet sind.

11. Behälter nach einem der Ansprüche 1 bis 10, dadurch gekennzeichnet, daß das Befestigungselement ein Befestigungsanker, insbesondere ein Schlaganker (9), ist.

12. Behälter nach einem der Ansprüche 1 bis 10, dadurch gekennzeichnet, daß das Befestigungselement ein metallischer Spreizdübel (1) ist.

13. Behälter nach Anspruch 11 oder 12, dadurch gekennzeichnet, daß ein Spreizelement des Befestigungselementes, z. B. Schraube (6), zur Befestigung des Blechplättchens (3, 7) dient.

14. Verfahren zur Herstellung eines Behälters, insbesondere nach einem der Ansprüche 1 bis 13, wobei an einer äußeren Behälterwandung Befestigungselemente angeordnet und diese mit einer Verkleidung mit Blechen verbunden werden, dadurch gekennzeichnet, daß in der Behälterwandung Bohrungen quer zu dieser vorgesehen werden und in diese die Befestigungselemente, welche mit einem Blechplättchen verbunden sind oder werden, eingeführt werden, worauf die Blechplättchen mit zumindest einem Blech der Verkleidung verbunden, insbesondere verschweißt, werden und die Bleche miteinander fluiddicht verschweißt werden.

15. Verfahren nach Anspruch 14, dadurch gekennzeichnet, daß die Bleche, welche entlang des oberen Bereiches der Verkleidung mit den Blechplättchen verbunden werden, zuvor in ihrem oberen Bereich abgewinkelt werden.

16. Verfahren nach Anspruch 14 oder 15, dadurch gekennzeichnet, daß die Verbindung zwischen der Behälterwandung und den Blechen, gegebenenfalls den Blechplättchen, zusätzlich mit einer Dichtungsmasse, insbesondere Silikonkautschuk, abgedichtet wird.

## Claims

1. Container for liquids with an outer container wall (2) constructed of bricks, concrete or the like, receiving the hydraulic pressure, with a liquid-tight metal liner consisting of a plurality of metal sheets (4, 11) connected in a liquid-tight manner which are connected to the container wall (2) by means of fixing elements (1, 9), characterised in that at their ends pointing towards the interior of the container the fixing elements (1, 9) disposed in holes in the container wall are in each case connected, in particular welded, to a small sheet metal plate (3, 7), e.g. sheet metal disc, with a larger area than the end portion of the fixing element, which in turn is connected, in particular welded, preferably directly, to at least one metal sheet (4, 11, 13).

2. Container according to claim 1, characterised in that the small sheet metal plate (3, 7) exhibits a hole (8) which cooperates with the end of the fixing element pointing towards the interior of the container for connecting the two to one another.

3. Container according to claim 1 or 2, characterised in that the fixing element (1) exhibits an internal thread in which a screw (6) engages through a hole (8) in the small sheet metal plate, the head of said screw holding the small sheet metal plate (3) against the fixing element (1).

4. Container according to one of claims 1, 2 or 3, characterised in that the area of the hole (8) in the small sheet metal plate (3, 7) is countersunk relative to the rest of the small sheet metal plate.

5. Container according to one of claims 1 to 4, characterised in that the small sheet metal plate is disposed on the inwardly facing surface of the container wall and/or the countersunk area is disposed in the container wall (fig. 2).

6. Container according to one of claims 1 to 4, characterised in that at their edges the metal sheets are connected, in particular welded, to the small sheet metal plates (fig. 2, fig. 3).

7. Container according to one of claims 1 to 6, characterised in that the metal sheets (4) overlap one another, the small sheet metal plates (3) being disposed partly under the area of the overlap and extend at least beyond the edge of the metal sheet connected to the latter.

8. Container according to one of claims 1 to 7, characterised in that a plurality of small sheet metal plates are provided along one edge of the metal sheets (fig. 1).

9. Container according to one of claims 1 to 8, characterised in that along the upper area of the liner the metal sheets (4) are angled towards the interior of the container and in this area are connected to the small sheet metal plates (3) (fig. 1).

10. Container according to claim 9, characterised in that the angled areas are sealed relative to the container wall (2) and when applicable relative to the small sheet metal plates (3, 7) with a sealer (12), in particular silicone rubber.

11. Container according to one of claims 1 to 10, characterised in that the fixing element is a fixing tie, in particular a hammered tie (9).

12. Container according to one of claims 1 to 10, characterised in that the fixing element is an expanding metal dowel (1).

13. Container according to claim 11 or 12, characterised in that an expanding element of the fixing element, e.g. screw (6), serves for fixing the small sheet metal plate (3, 7).

14. Method for manufacturing a container, in particular according to one of claims 1 to 13, whereby fixing elements are disposed on an outer container wall and these are connected to a liner with metal sheets, characterised in that holes are provided in the container wall transversely in relation to the latter and the fixing elements which are already or subsequently connected to a small sheet metal plate are introduced in these, whereupon the small sheet metal plates are connected, in particular welded, to at least one metal sheet of the liner and the metal sheets are welded to one another in a liquid-tight manner.

15. Method according to claim 14, characterised in that the metal sheets which are connected to the small sheet metal plates along the upper area of the liner, are first angled in their upper area.

16. Method according to claim 14 or 15, characterised in that the connection between the container wall and the metal sheets, and when applicable the small sheet metal plates, is additionally sealed with a sealer, in particular silicone rubber.

## Revendications

1. Réservoir pour liquides, comprenant une paroi de réservoir (2) extérieure encaissant la pression hydraulique et faite de briques ou de béton ou similaire, avec un revêtement métallique étanche aux liquides constitué d'une pluralité de tôles (4, 11) raccordées avec étanchéité aux liquides et reliées à la paroi (2) par des éléments de fixation (1, 9), caractérisé en ce que les extrémités, dirigées vers l'intérieur du réservoir, des éléments de fixation (1, 9) implantés dans la paroi du réservoir, dans des trous forés, sont respectivement raccordées, en particulier soudées, à une plaquette de tôle (3, 7), par exemple un flan de tôle circulaire, ayant une plus grande surface que la zone d'extrémité de l'élément de fixation, lesquelles plaquettes sont quant à elles raccordées, en particulier soudées, de préférence directement, à au moins une tôle (4, 11, 13).

2. Réservoir selon la revendication 1, caractérisé en ce que la plaquette de tôle (3, 7) présente un trou foré (8) qui coopère avec l'extrémité de l'élément de fixation tournée vers l'intérieur du réservoir, pour permettre le raccordement mutuel de ces deux pièces.

3. Réservoir selon la revendication 1 ou 2, caractérisé en ce que l'élément de fixation (1) présente un taraudage dans lequel s'engage, au travers d'un trou foré (8) de la plaquette de tôle, une vis (6) dont la tête maintient la plaquette de tôle (3) appliquée contre l'élément de fixation (1).

4. Réservoir selon l'une des revendications 1, 2 ou 3, caractérisé en ce que la zone du trou foré (8) dans la plaquette de tôle (3, 7) est abaissée par rapport au reste de la plaquette de tôle.

5. Réservoir selon l'une des revendications 1 à 4, caractérisé en ce que la plaquette de tôle est disposée sur la surface de la paroi du réservoir tournée vers l'intérieur et/ou la zone abaissée se trouve dans la paroi du réservoir (fig. 2).

6. Réservoir selon l'une des revendications 1 à 4, caractérisé en ce que les tôles sont raccordées, en particulier soudées, aux plaquettes de tôle sur leurs bords (fig. 2, fig. 3).

7. Réservoir selon l'une des revendications 1 à 6, caractérisé en ce que les tôles (4) se chevauchent, les plaquettes de tôle (3) étant disposées, en partie, en dessous de la zone en chevauchement, et s'étendent au moins au-delà du bord de la tôle raccordée dans ladite zone.

8. Réservoir selon l'une des revendications 1 à 7, caractérisé en ce que plusieurs plaquettes de tôle sont prévues le long d'un bord des tôles (fig. 1).

9. Réservoir selon l'une des revendications 1 à 8, caractérisé en ce que les tôles (4) sont coudées vers l'intérieur du réservoir, le long de la zone supérieure du revêtement, et sont raccordées aux plaquettes de tôle (3) dans cette zone (fig. 1).

10. Réservoir selon la revendication 9, caractérisé en ce que les zones coudées sont étanchées par rapport à la paroi (2) du réservoir et éventuellement par rapport aux plaquettes de tôle (3, 7), avec une masse d'étanchéité (12), en particulier du caoutchouc au silicone.

11. Réservoir selon l'une des revendications 1 à 10, caractérisé en ce que l'élément de fixation est un dispositif d'ancrage, en particulier un ancrage à frapper (9).

12. Réservoir selon l'une des revendications 1 à 10, caractérisé en ce que l'élément de fixation est une cheville à expansion métallique (1).

13. Réservoir selon la revendication 11 ou 12, caractérisé en ce qu'un élément expansible de l'élément de fixation, p. ex. vis (6), sert à la fixation de la plaquette de tôle (3, 7).

14. Procédé de fabrication d'un réservoir, en particulier selon l'une des revendications 1 à 13, suivant lequel on pose des éléments de fixation sur une paroi extérieure du réservoir et on raccorde ceux-ci à un revêtement de tôles, caractérisé en ce que des trous forés sont prévus dans la paroi du réservoir, transversalment à cette dernière, et en ce que les éléments de fixation, qui ont été ou seront raccordés à une plaquette de tôle, sont introduits dans ces trous, après quoi les plaquettes de tôle sont raccordées, en particulier soudées, à au moins une tôle du revêtement, et les tôles sont soudées les unes aux autres avec étanchéité aux fluides.

15. Procédé selon la revendication 14, caractérisé en ce que les tôles, qui seront raccordées aux plaquettes de tôle le long de la zone supérieure du revêtement, sont coudées préalablement dans leur zone supérieure.

16. Procédé selon la revendication 14 ou 15, caractérisé en ce que la liaison entre la paroi du réservoir et les tôles, éventuellement les plaquettes de tôle, est encore étanchée avec une masse d'étanchéité, en particulier du caoutchouc au silicone.
